# EUROPÄISCHE PATENTSCHRIFT

(11) **EP 1 028 303 B1**
(45) Veröffentlichungstag und Bekanntmachung des Hinweises auf die Patenterteilung: **31.01.2001**
(21) Anmeldenummer: 99102936.4
(22) Anmeldetag: 13.02.1999
(51) Int. Cl.: F28F 1/32, B21D 53/08

(54) **Rippe für Wärmetauscher**
Fin for heat exchanger
Ailette pour échangeur de chaleur

(43) Veröffentlichungstag der Anmeldung: 16.08.2000
(73) Patentinhaber: Nederlandse Radiateuren Fabriek B.V., 5451 JM Mill (NL)
(72) Erfinder: Verkuijlen, Mario, 5152 JE Drunen (NL)
(74) Vertreter: Wolter, Klaus-Dietrich

(56) Entgegenhaltungen:
- GB-A- 523 168
- GB-A- 2 088 035
- US-A- 1 752 879
- US-A- 4 592 420
- PATENT ABSTRACTS OF JAPAN vol. 009, no. 135 (M-386), 11. Juni 1985 -& JP 60 018240 A (MITSUBISHI JUKOGYO KK), 30. Januar 1985

## Beschreibung

Die Erfindung betrifft Rippen für Wärmetauscher mit einer oder mehreren Reihen von Öffnungen, durch die sich die Rohre des Wärmetauschers erstrecken (Flachrippen) oder Wellrippen die zwischen den Wärmetauscherrohren angeordnet sind, gegebenenfalls mit Lamellenschnitten, zur Steigerung des Wärmetausches sowie mit umgelegtem Rand, der einen freien Querschnitt in sich einschließt. Ferner wird ein Herstellungsverfahren für solche Rippen beschrieben.

Derartige Rippen sind aus der US-PS 1 752 879 und der US-PS 4 592 420 bekannt, die sogenannte Flachrippen sind und im übrigen die beschriebenen Merkmale aufweisen. Die gegenüberliegenden Längsränder sind nicht - wie bei anderen Lösungen - umgelegt und zusammengepreßt worden, sondern sie schließen, wie beschrieben, ösenartig, einen freien Querschnitt ein, der in den genannten Veröffentlichungen etwa die Form eines Tropfens hat. Diese Randausbildung trägt dazu bei, daß die eintretenden Kühlluftstrahlen intensiver verwirbelt werden und die Effizienz des Wärmetausches anheben. Ihr sollte auch eine bessere Stabilität der Rippe zugeordnet werden können. Bei der Herstellung solcher Rippen kann es vorkommen, daß das Material der Rippen, das z.B. ein extrem dünnes Kupfer - oder Aluminiumband ist, beim Transport durch das Rippenwerkzeug einer Dehnung unterworfen wird, die sich, obwohl sie im elastischen Bereich liegt, nicht vollständig zurückbildet. Die Größe der Dehnung des Materials hängt von verschiedenen Faktoren ab und kann recht unterschiedlich sein, so daß eine Berücksichtigung dieses Faktes beim Bau der Rippenwerkzeuge durchaus nicht immer eine befriedigende Lösung ist. Es geht hier um Abweichungen in den Abständen zwischen den einzelnen Öffnungen, durch die sich später die Wärmetauscherrohre erstrecken, im Bereich von 0,01 mm, die bei einer langen Reihe von Öffnungen (Rohren) schon dazu führen können, daß sich die Rohre des Wärmetauschers nicht mehr oder nur sehr schwierig in die Öffnungen der Rippenstapel einführen lassen.

Ferner sind sogenannte Wellripen bekannt, die zwischen den Wärmetauscherrohren angeordnet und meist mittels Löten mit diesen Rohren verbunden sind. Bei Wellrippen ist es bekannt, die gegenüberliegenden Längsränder umzulegen, um der Wellrippe eine höhere Stabilität zu geben. (z.B. EP 547 309 A1)

Aus dem JP-A-60-018240 ist es ferner bekannt, die gegenüberliegenden Längsränder der Rippe mit u-förmig verformten Streifen zu verstärken, um der Rippe einen höheren Widerstand gegen Korrosion und höhere Festigkeit zu geben. Diese Rippe besitzt keine Öffnungen, durch die die Wärmetauscherrohre hindurchgesteckt werden müssen. Deshalb kann mit dieser Lösung kein Hinweis auf die Lösung des oben erwähnten Problems gegeben werden.

Die Aufgabe der Erfindung besteht darin, die im Oberbegriff beschriebenen Rippen dahingehend zu verbessern, daß die Rippenstabilität weiter angehoben wird (bei Flach-und Wellrippen) und die durch die Dehnung verursachten Abweichungen in einem zu vernachlässigenden Bereich bleiben, wodurch das Einführen der Wärmetauscherrohre vereinfacht werden soll.(bei Flachrippen) Das Herstellungsverfahren soll sich durch Einfachheit und geringe Kosten auszeichnen.

Gemäß der Erfindung ist vorgesehen, daß in dem freien Querschnitt der umgelegten Ränder ein Draht angeordnet ist. Der Draht ist bspw. ein Kupferdraht, wenn die Rippe aus Kupferblech besteht Der Draht muß nicht unbedingt aus dem gleichen metallischen Werkstoff wie die Rippe bestehen, jedoch ist es wegen möglicherweise auftretender Korrosion von Vorteil, wenn gleiche Werkstoffe verwendet werden. Der Querschnitt des Drahtes ist vorzugsweise rund und der freie Querschnitt des Randes ist an diese runde Form angepaßt, um den Draht vorzugsweise vollständig in sich aufzunehmen. Eine Ausführungsform zeichnet sich dadurch aus, daß der Drahtquerschnitt überwiegend von dem Rand eingeschlossen ist. Dadurch wird der Vorteil erreicht, daß bei gleicher Stabilität ein schmaleres Blechband eingesetzt werden kann. Da es sich bei solchen Rippen um Massenprodukte handelt, können schon scheinbar geringe Einsparungen zu einem wesentlichen Effekt führen. Jede andere Querschnittsform des Drahtes, bspw. ein vier-oder mehreckiger Draht, erfüllt den gleichen Zweck. Vorzugsweise erstreckt sich die Länge des Drahtes über die Gesamtlänge der Rippe. Der Durchmesser des Drahtes liegt vorzugsweise im Bereich zwischen 0,2 bis 0,5 mm.

Die Herstellung solcher Rippen ist denkbar einfach und kann bereits mit geringfügigen Änderungen an vorhandenen Rippenwerkzeugen oder an Vorrichtungen zur Rippenherstellung erfolgen. Der Draht wird zwischen dem Rollensatz, der der Randumformung dient, genauer gesagt, in den umzulegenden Randsaum der Rippe, der von den oberen und unteren Rollen eingeschlossen ist, eingeführt. Wenn das Blechband bewegt wird, wird der Rand nach und nach aufgerichtet und umgelegt und schließt dabei den Draht fest in sich ein. Der Draht wird dabei fortlaufend von einem Coil abgespult. Die fertigen Rippen werden gleichzeitig mit dem Draht abgeschnitten. Da das Blechband mittels eines Walzenpaares oder mittels separater Vortriebsrollen von einem Coil ab und durch die Rollensätze hindurchgezogen wird, tritt eine Materialdehnung auf, die ursächlich für die Abweichungen der Abstände zwischen den Öffnungen in den Rippen ist. Der Draht bewirkt nun, daß die Banddehnung und die daraus resultierende Abweichung deutlich geringer ausfällt, denn der Draht oder die beiden Drähte an den gegenüberliegenden Rändern der Rippe, setzen der Dehnung der Rippe einen wesentlichen Widerstand entgegen. In einem Rippenstapel werden also die einzelnen Öffnungen mit höherer Genauigkeit als bisher in einer geraden Linie fluchten, so daß das Einführen der Wärmetauscherrohre weitaus einfacher, mit weniger Kraftaufwand und geringeren Qualitätsproblemen, erfolgen kann. Darüber hinaus verbessert der Draht die Stabilität der gesamten Rippe durch die höhere Steifigkeit im Randbereich, in einem Maße, wie sie durch geringfügige Erhöhung der Blechdicke, einhergehend mit höheren Kosten, niemals erreicht werden könnte.

Gemäß der Erfindung kann lediglich ein Rand der Rippe mit einem eingeschlossenen Draht ausgebildet sein. In den meisten Fällen werden jedoch die zwei gegenüberliegenden Längsränder der Rippe einen eingeschlossenen Draht aufweisen.

Bei Wellrippen verleiht der Draht der Wellrippe eine höhere Stabilität.

Wegen weiterer Einzelheiten wird auf die Patentansprüche sowie auf die nachfolgende Beschreibung eines Ausführungsbeispieles verwiesen.

Die beiliegenden Fig. zeigen:
- Fig. 1: Prinzip einer Vorrichtung zur Rippenherstellung
- Fig. 2: Draufsicht auf verschiedene Rippenausführungen
- Fig. 3: Vergrößerten Schnitt durch einen Rand der Rippe gemäß Schnitt 3 -3 in Fig. 2

Die Fig. 1 zeigt ein Rippenwerkzeug 1, das als Walzenpaar 2 ausgebildet ist, das das Bandmaterial 5 vom Coil 4 abspult in diesem Fall ein dünnes Kupferblech - und die Coils 6, auf denen sich Kupferdraht 7 der Dicke 0,4mm befindet. Die Drahtenden werden zwischen den Rollensätzen 13 bzw. zwischen dem mittels der Rollensätze 13 stufenweise herzustellenden beidseitigen Randsaum eingeführt und mittels der Rollensätze 13 fest in den umgelegten Rändern 3 eingeschlossen. Synchron mit dem Transport des Kupferblechbandes 5 vom Coil 4 wird der Kupferdraht 7 von seinen Coils 6 abgewickelt, indem das Walzenpaar 2 das Bandmaterial 5 und den Draht 7abzieht. Unmittelbar hinter dem Rippenwerkzeug 1 oder noch innerhalb des Werkzeuges 1, nachdem die Rippen 10 vollständig fertiggestellt sind, werden dieselben, gemeinsam mit den eingeschlossenen Drähten 7 mittels eines Trennwerkzeuges 14 abgeschnitten. Die Drähte 7 bleiben in den umgelegten Rändern 3 und versteifen die Rippen 10 wesentlich. Ferner wird das Bandmaterial 5 nicht mehr so stark gedehnt, wodurch die Genauigkeit der Abstände 11 zwischen den gestanzten Öffnungen 12 der Rippe 10 erhöht worden ist. (Fig.2) Das Rippenwerkzeug 1 ist in diesem Fall ein Walzenpaar 2 mit dem, wie hinreichend bekannt, die Öffnungen 12 und Schnitte 13 in den Flachrippen 10 hergestellt werden. Es könnte jedoch auch ein Rippenwerkzeug 1 zur Herstellung von Wellrippen sein. Eine Wellrippe 10 wurde deshalb symbolhaft am linken Ende der Fig. 1 eingezeichnet.

In einem anderen nicht gezeigten Ausführungsbeispiel ist das Rippenwerkzeug 1 ein Stanzwerkzeug. Es versteht sich, daß für diesen Fall Vortriebsrollen zusätzlich vorgesehen werden müssen.

Andere für das Verfahren unwesentliche Einzelheiten wurden weggelassen. Beispielsweise ist es üblich, insbesondere wenn die Coils 4 sehr groß und schwer sind, daß die Coils 4 einen eigenen Antrieb aufweisen, so daß das Bandmaterial 5 vor dem Eintritt in die Rollensätze 13 nicht unter Spannung steht, sondern einen deutlichen schlaufenartigen Bogen bildet. Die Spannung im Bandmaterial 5 und die dadurch verursachte Dehnung tritt nach Verlassen der Rollensätze 13 auf.

Die Fig. 2 zeigt beispielhaft sechs verschiedene Ausbildungen von Flachrippen 10, die sich hauptsächlich hinsichtlich der Anordnung der Öffnungen 12 unterscheiden. Eine Ausbildung (oben rechts) wurde mit Lamellenschnitten 13 versehen. Bei all diesen und anderen nicht gezeigten Ausführungen kann sich in den gegenüberliegenden umgelegten Rändern 3 ein Draht 7 befinden. Der Schnitt 3 -3 wurde in der rechten unteren Abbildung der Fig. 2 eingezeicnnet. Selbstverständlich hätte er auch in jeder der anderen Abbildungen eingezeichnet werden können.

Die Fig. 3 zeigt Einzelheiten der Anordnung des Drahtes 7 gemäß Schnitt 3 - 3 in dem Rand 3 in zwei Varianten A und B. Der Schnitt 3-3 soll nur den Rand 3 zeigen, in dem sich der Draht 7 befindet. Es versteht sich auch hier, daß sowohl der Rand 3 einer Flachrippe 10 als auch der Rand einer Wellrippe gemeint ist. In der ersten Variante A ist der Draht 7 vollständig von dem Randsaum umschlossen, während die zweite Variante B zeigt, daß es auch möglich ist, den Randsaum schmaler auszubilden und die Umschließung nur über einen überwiegenden Teil des Umfanges des Drahtes 7 vorzusehen.

## Patentansprüche

1. Rippen für Wärmetauscher mit einer oder mehreren Reihen von Öffnungen, durch die sich die Rohre des Wärmetauschers erstrecken (Flachrippen) oder Wellrippen, die wellenförmig gefaltet und zwischen den Wärmetauscherrohren angeordnet sind,
gegebenenfalls mit Lamellenschnitten, zur Steigerung des Wärmetausches sowie mit umgelegtem Rand oder gegenüberliegenden umgelegten Rändern, der / die jeweils einen freien Querschnitt in sich einschließ/t/en,
dadurch gekennzeichnet, daß in dem freien Querschnitt des Randes (3) oder der gegenüberliegenden Ränder (3) ein Draht (7) angeordnet ist, dessen Querschnitt vollständig oder überwiegend von dem Rand umschlossen und darin eingeklemmt ist.

2. Rippen nach Anspruch 1, dadurch gekennzeichnet, daß der Draht (7), vorzugsweise aus dem gleichen Material wie die Rippe (10) ist.

3. Rippen nach den Ansprüchen 1 und 2, dadurch gekennzeichnet, daß der Draht (7) einen runden Querschnitt aufweist und sich über die gesamte Länge der Rippe (10) erstreckt.

4. Rippen nach den vorstehenden Ansprüchen, dadurch gekennzeichnet, daß der Durchmesser des Drahtes (7) vorzugsweise etwa 0,2 bis 0,5 mm beträgt.

5. Verfahren zur Herstellung von Rippen für Wärmetauscher von einem Bandmaterial, das von einem Coil abgespult und durch ein oder mehrere Rippenwerkzeug/e gefördert wird, mit denen Flachrippen oder Wellrippen hergestellt werden und der Rand der Rippen oder die zwei gegenüberliegenden Ränder umgelegt werden,
dadurch gekennzeichnet,
daß synchron mit der Umlegung des/r Randes / Ränder (3) von einem Coil (6) ein Draht (7) abgespult und in den/die umzulegenden Rand/Ränder (3) eingeführt wird,
daß die Drähte (7) gemeinsam mit den fertigen Rippen (10) abgeschnitten werden und in den/m umgelegten Rändern/Rand (3) der Rippen (10) verbleiben.

## Claims

1. Ribs for heat exchangers, with one or more rows of orifices through which the tubes of the heat exchanger extend (flat ribs) or corrugated ribs which are folded in a wavy manner and are arranged between the heat exchanger tubes, if appropriate with fin-making cuts for increasing the heat exchange and with a wrapped-around edge or opposite wrapped-around edges which in each case encloses in itself or enclose in themselves a free cross section, characterized in that in the free cross section of the edge (3) or of the opposite edges (3) is arranged a wire (7), the cross section of which is surrounded completely or predominantly by the edge and is clamped therein.

2. Ribs according to Claim 1, characterized in that the wire (7) is made preferably from the same material as the rib (10).

3. Ribs according to Claims 1 and 2, characterized in that the wire (7) has a round cross section and extends over the entire length of the rib (10).

4. Ribs according to the preceding claims, characterized in that the diameter of the wire (7) is preferably about 0.2 to 0.5 mm.

5. Method for the production of ribs for heat exchangers from a band material unwound from a coil and conveyed through one or more dies, by means of which flat ribs or corrugated ribs are produced and the edge of the ribs or the two opposite edges are wrapped around, characterized in that synchronously with the wrapping around of the edge/edges (3) a wire (7) is unwound from a coil (6) and is introduced into the edge/edges (3) to be wrapped around, and in that the wires (7) are cut off together with the finished ribs (10) and remain in the wrapped-around edges/edge (3) of the ribs (10).

## Revendications

1. Ailettes pour échangeur de chaleur avec une ou plusieurs séries d'orifices dans lesquels s'étendent les tuyaux de l'échangeur de chaleur (ailettes plates) ou ailettes ondulées qui sont pliées en ondulé et agencées entre les tuyaux de l'échangeur de chaleur, le cas échéant avec des profils lamellaires pour augmenter l'échange thermique, ainsi qu'avec un bord replié ou des bords repliés opposés qui renferme (nt) en lui/eux chaque fois un profil libre,
caractérisées en ce que, dans le profil libre du bord (3) ou des bords opposés (3) est agencé un fil (7) dont le profil est entièrement ou en grande partie entouré par le bord et y est serré.

2. Ailettes suivant la revendication 1, caractérisées en ce que le fil (7) est de préférence fait du même matériau que l'ailette (10).

3. Ailettes suivant les revendications 1 et 2, caractérisées en ce que le fil (7) présente un profil rond et s'étend sur toute la longueur de l'ailette (10).

4. Ailettes suivant les revendications précédentes, caractérisées en ce que le diamètre du fil (7) s'élève de préférence à environ 0,2 jusqu'à 0,5 mm.

5. Procédé de fabrication d'ailettes pour échangeur de chaleur à partir d'un feuillard qui est déroulé d'une bobine et transporté par un ou plusieurs outils à ailettes, avec lesquels on fabrique des ailettes plates ou des ailettes ondulées et le bord des ailettes ou les deux bords opposés sont repliés, caractérisé en ce qu'en synchronisation avec le repliage du ou des bords (3), un fil (7) est déroulé d'une bobine (6) et est introduit dans le ou les bords (3) à replier, en ce que les fils (7) sont coupés en commun avec les ailettes (10) achevées et restent dans le ou les bords (3) repliés des ailettes (10).
